# FASCICULE DE BREVET EUROPEEN

(11) **EP 0 243 888 B1**
(45) Date de publication et mention de la délivrance du brevet: **18.12.1991**
(21) Numéro de dépôt: 87105976.2
(22) Date de dépôt: 23.04.1987
(51) Int. Cl.: H01P 1/06, H01P 1/17, H01P 1/213

(54) **Dispositif à joint tournant hyperfréquence**
Mikrowellen-Drehkopplungsvorrichtung
Microwave device having a rotating joint

(30) Priorité: 28.04.1986 FR 8606127
(43) Date de publication de la demande: 04.11.1987
(73) Titulaire: ALCATEL ESPACE, F-92407 Courbevoie Cédex (FR)
(72) Inventeur: Anne, Jean Claude, F-31400 Toulouse (FR); Gourlain, Philippe, F-31490 Leguevin (FR); Lenormand, Régis, F-31000 Toulouse (FR); Raguenet, Gérard, F-31120 Portet Sur Garonne (FR)
(74) Mandataire: Weinmiller, Jürgen

(56) Documents cités:
- EP-A- 0 045 682
- US-A- 2 526 383
- US-A- 3 668 567
- US-A- 4 412 192

## Description

L'invention concerne un dispositif à joint tournant hyperfréquence. Pour les satellites à défilement, les antennes de télécommunication, via satellite relais, doivent présenter des capacités d'orientation très importantes, typiquement :
0 ≦ ϑ ≦ 120° (élévation)
0 ≦ φ ≦ 360° (azimut)

L'implantation des équipements électroniques d'émission et de réception s'établit autour de deux types de réalisation :

Dans un premier type, le transpondeur hyperfréquence complet est situé derrière l'antenne.

Dans un second type, l'utilisation des fréquences intermédiaires permet de ne laisser derrière l'antenne que les éléments de puissance hyperfréquences à l'émission, les récepteurs faibles bruits et les convertisseurs de fréquence à la réception.

Dans ces deux types de réalisation, le contrôle thermique est très difficile à réaliser ; il grève de manière importante le budget de consommation de puissance du satellite.

Pour résoudre ce problème, l'invention permet d'intégrer les équipements électroniques d'émission et de réception sur la plate-forme du satellite, grâce à l'utilisation d'un nouveau dispositif à joint tournant hyperfréquence.

Les dispositifs à joint tournant utilisent généralement les propriétés de symétrie de révolution de modes de propagation coaxiale ou cylindrique. De ce fait, ils nécessitent l'utilisation de transitions entre les guides d'accès (entrées/sorties) fonctionnant selon un certain type de propagation (guides rectangulaires, cylindriques) et le joint tournant lui-même.

Les conditions d'adaptation font que la bande d'utilisation ne dépasse pas alors un rapport d'environ 1,5. Par contre, le dispositif de l'invention ne présente pas de telles limitation de fréquences.

Ainsi un document de l'art connu, le brevet US-A 3668567 décrit un coupleur hyperfréquence rotatif bimode qui comprend un guide circulaire principal constitué de deux parties situées dans le prolongement l'une de l'autre et mobiles en rotation l'une par rapport à l'autre autour de leur axe de symétrie, chacune de ces deux parties étant munie de deux accès orthogonaux entre eux et orthogonaux avec la paroi du guide, et un coupleur hybride d'entrée ayant ses deux sorties couplées aux deux accès de la première partie par l'intermédaire de deux guides.

L'invention propose en effet un dispositif à joint tournant hyperfréquence, comprenant un guide circulaire principal constitué de deux parties situées dans le prolongement l'une de l'autre et mobiles en rotation l'une par rapport à l'autre autour de leur axe de symétrie, chacune de ces deux parties étant munie de deux accès orthogonaux entre eux et orthogonaux avec la paroi du guide, et un coupleur hybride d'entrée ayant ses deux sorties couplées aux deux accès de la première partie par l'intermédiaire de deux guides, caractérisé en ce qu'il comprend un coupleur hybride de sortie ayant ses deux entrées couplées aux deux accès de la deuxième partie du guide principal par l'intermédiaire de deux guides, et en ce que les deux parties du guide principal ont leur extrémités extérieures qui sont des guides à la coupure pour former des plans de court-circuit ;
- le premier plan de court-circuit étant situé à une première distance des deux accès de la première partie, telle que toute l'énergie se propage dans le guide principal de la première partie vers la deuxième partie,
- le second plan de court-circuit étant situé à une seconde distance des deux accès de la deuxième partie telle que toute l'énergie qui provient des accès de la première partie se propage dans les guides qui sont couplés à la deuxième partie.

Dans une variante de réalisation, l'invention propose un dispositif dans lequel des filtres passe-bas sont interposés entre les coupleurs hybrides et les accès aux deux parties du guide principal, au niveau de ces accès, et dans lequel deux guides à la coupure sont disposés de part et d'autre du guide principal, chacun de ces guides étant muni de deux accès qui lui sont orthogonaux et qui sont orthogonaux entre eux, un coupleur hydride d'entrée ayant deux sorties couplées aux accès du premier de ces guides, et un coupleur hybride de sortie ayant ses entrées couplées aux accès du deuxième de ces guides, ce premier et ce second guides étant des guides fermés à leur extrémités libre.

Dans une forme de réalisation particulière l'invention propose un dispositif qui comprend un dispositif de jonction, situé entre les deux parties du guide circulaire principal, muni de part et d'autres de la jonction :
- d'une partie corruguée ;
- d'une transition corruguée-lisse ;
- et d'une partie lisse.

Les caractéristiques et avantages de l'invention ressortiront d'ailleurs de la description qui va suivre, à titre d'exemple non limitatif, en référence aux dessins annexés sur lesquels :
- La figure 1 représente schématiquement et en vue latérale le dispositif de l'invention ;
- La figure 2 représente schématiquement et en vue latérale une variante du dispositif de l'invention ;
- La figure 3 représente une vue partielle en perspective du dispositif représenté à la figure 2 ;
- La figure 4 représente une vue partielle en coupe d'une variante du dispositif de l'invention.

Le dispositif de l'invention comprend un guide circulaire principal constitué de deux parties 10 et 11 situées dans le prolongement l'une de l'autre, et mobiles en rotation l'une par rapport à l'autre autour de leur axe symétrie Δ.

Deux accès 12 et 13 à la première partie 10 du guide principal sont orthogonaux à celui-ci et orthogonaux entre eux. Ils sont couplés aux sorties 14 et 15 d'un premier coupleur hybride 18 de valeur de couplage 3dB par l'intermédiaire de deux guides 16 et 17. Ce coupleur 18 est relié en entrée à deux guides 19 et 20.

Ces deux accès 12 et 13 sont situés à une distance d1 d'un plan de court-circuit 21 réalisé par un guide à la coupure.

Deux accès 22 et 23 à la deuxième partie 11 du guide principal sont orthogonaux à celui-ci et orthogonaux entre eux. Ils sont connectés aux entrées 24 et 25 d'un deuxième coupleur hybride 26 de valeur de couplage 3dB par l'intermédiaire de deux guides 27 et 28. Ce coupleur 26 est relié en sortie à deux guide 29 et 30.

Ces deux accès 22 et 23 sont situés à une distance d2 d'un plan de court-circuit 31 réalisé par un guide à la coupure.

Le plan de court-circuit 21 est situé à une distance d1 des deux accès 12 et 13 telle que toute l'énergie se propage dans le guide principal de la première partie 10 vers la deuxième partie 11. Par contre, le court-circuit 31 est situé à une distance d2 des deux fentes 22 et 23 telle que toute cette énergie qui provient des fentes 12 et 13 se propage dans les guides 27 et 28.

Au niveau du plan de jonction P, la continuité électrique est assurée de manière classique par contact mécanique au niveau des extrémités en regard des parties 10 et 11 du conducteur principal.

Les guides qui effectuent la jonction entre les coupleurs hybrides 18 et 26 et le guide principal 10, 11 sont des guides rectangulaires.

L'une des deux entrées du coupleur hybribe 18, numérotée 19, reçoit un signal qui est transmis aux deux guides 16 et 17 et qui, par couplage avec le guide principal par l'intermédiaire des deux accès 12 et 13, permet la transmission dans celui-ci d'une onde à polarisation circulaire.

Dans une variante du dispositif de l'invention représentée à la figure 2, on utilise de part et d'autre du guide principal 10, 11, représenté à la figure 1, deux guides à la coupure 35 et 36.

De manière analogue au dispositif représenté à la figure 1, deux accès 37 et 38 au guide 35 sont orthogonaux à celui-ci et orthogonaux entre eux.

Un coupleur hybride 39, relié en entrée à deux guides 40 et 41, a ses deux sorties reliées à deux guides 42 et 43 qui sont couplés à ces deux accès 37 et 38.

De même un coupleur hybride 45, relié en sortie à deux guides 46 et 47, a ses deux entrées reliées à deux guides 48 et 49 qui sont couplés à deux accès 50 et 51 du guide 36, ces deux accès étant orthogonaux à ce guide 36 et orthogonaux entre eux.

Les deux guides à la coupure 35 et 36 ont leurs extrémités libres 58 et 59 fermées et situées à une distance des plans des accès 37, 38, et 50, 51 telle que toute l'énergie soit transmise d'une part du coupleur 39, via les accès 37 et 38, vers la jonction, puis de la jonction vers le coupleur 45, via les accès 50 et 51.

L'excitation de l'onde de polarisation circulaire du guide principal 10, 11 se fait sans obstacle dans ce guide principal ; il en résulte que si on place quatre filtres 54, 55 et 56, 57 du type passe-bas qui ramènent un plan de court-circuit dans le plan des accès 12, 13 et 22, 23, on peut utiliser le dispositif pour une autre bande de fréquence telle qu'elle puisse se propager dans un diamètre du guide inférieur au diamètre dans les plans de court-circuits fictifs 21 et 31 qui sont obtenus par des guides à la coupure. Pour l'utilisation aux fréquences supérieures le diamètre des guides 35 et 36 doit donc être inférieur au diamètre du guide à la coupure.

Si les filtres passe-bas 54 et 55 présentent des plans de court-circuit dans les plans des accès 12 et 13, on peut donc avoir un fonctionnement avec une deuxième bande de fréquence.

Le fonctionnement du dispositif de l'invention et de sa variante n'a été décrit précédemment qu'en utilisant une entrée de chaque coupleur hybride d'entrée 18, 39 qui correspond respectivement à une seule sortie de chaque coupleur hybride de sortie 26, 45.

Mais on peut utiliser, pour chaque coupleur hybrique d'entrée sa deuxième entrée pour véhiculer un second signal à la même fréquence que celui véhiculé par la première entrée.

Ainsi avec le dispositif représenté à la figure 1, on peut véhiculer deux canaux à la même fréquence, et avec le dispositif représentée aux figures 2 et 3, deux canaux à une première fréquence, et deux canaux à une seconde fréquence.

Le contact électrique entre les deux parties 10 et 11 du conducteur central peut être réalisée à l'aide d'un dispositif de couplage représenté à la figure 4.

Ce dispositif de couplage comprend de part et d'autre du plan de couplage P, trois parties :
- une partie corruguée 60, 61 ;
- une transition corrugué-lisse 62, 63 ;
- une partie lisse 64, 65.

La jonction électrique dans le plan P se fait au fond d'une corrugation.

Un tel type de jonction permet d'obtenir une bonne continuité électrique sans nécessiter un très bon contact mécanique.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Il est ainsi possible de décaler les deux accès qui sont couplés au même guide de$\frac{\text{λ g}}{\text{2}}$ , λ g étant la longueur d'onde guidée dans ce guide, ce qui permet d'obtenir une meilleur performance de découplage entre ces deux accés.

Il est possible d'obtenir, dans le dispositif représenté à la figure 1, une onde polarisée circulairement en n'employant qu'un accès 12 (ou 13) en disposant un obstacle polariseur dans la première partie 10 du guide principal.

De même l'extraction de cette onde polarisée circulaire peut se faire en utilisant un seul accès 22 (ou 23) après avoir placé un dispositif polariseur dans la seconde partie 11 du guide principal.

Dans ce schéma de fonctionnement avec polariseurs, il est immédiat d'étendre les possibilités à deux accès par fréquence en utilisant simuItanément les accès 12 et 13 ainsi que 22 et 23.

Il est possible de généraliser la transmission de deux fois deux canaux à deux fréquences différentes réalisées par le dispositif représenté à la figure 2, à n fois deux canaux à n fréquences différentes, en réalisant aux extrémités libres du guide central, n fois des jonctions du type de celles (10, 35 et 11, 36) représentées à la figure 2.

## Revendications

1. Dispositif à joint tournant hyperfréquence, comprenant un guide circulaire principal constitué de deux parties (10, 11) situées dans le prolongement l'une de l'autre et mobiles en rotation l'une par rapport à l'autre autour de leur axe de symétrie (Δ), chacune de ces deux parties (10, 11) étant munie de deux accès (12, 13 et 22, 23) orthogonaux entre eux et orthogonaux avec la paroi du guide, et un coupleur hybride d'entrée (18) ayant ses deux sorties (14, 15) couplées aux deux accès (12, 13) de la première partie (10) par l'intermédiaire de deux guides (16, 17), caractérisé en ce qu'il comprend un coupleur hybride de sortie ayant ses deux entrées (24, 25) couplées aux deux accès (22, 23) de la deuxième partie (11) du guide principal par l'intermédiaire de deux guides (27, 28), et en ce que les deux parties (10, 11) du guide principal ont leur extrémités extérieures gui sont des guides à la coupure pour former des plans de court-circuit (21, 31) ;
- le premier plan de court-circuit(21)étant situé à une première distance (d1) des deux accès (12 et 13) de la première partie (10), telle que toute l'énergie se propage dans le guide principal de la première partie (10) vers la deuxième partie (11),
- le second plan de court-circuit (31) étant situé à une seconde distance (d2) des deux accès (22 et 23) de la deuxième partie (11) telle que toute l'énergie gui provient des accès (12 et 13) de la première partie (10) se propage dans les guides (27 et 28) gui sont couplés à la deuxième partie (11).

2. Dispositif selon la revendication 1, caractérisé en ce que des filtres passe-bas (54, 55 et 56, 57) sont interposés entre les coupleurs hydrides et les accès (12, 13 et 22, 23) aux deux parties (10, 11) du guide principal, au niveau de ces accès ; en ce que deux guides à la coupure (35, 36) sont disposés de part et d'autre du guide principal, chacun de ces guides (35, 36) étant muni de deux accès (37, 38 et 50, 51) qui lui sont orthogonaux et gui sont orthogonaux entre eux, un coupleur hydride d'entrée (39) ayant deux sorties couplées aux accès (37, 38) du premier de ces guides (35), et un coupleur hydrique de sortie (45) ayant ses entrées couplées aux accès (50, 51) du deuxième de ces guides (36).

3. Dispositif selon la revendication 2, caractérisé en ce que le premier (35) et le second (36) guides couplés au guide principal sont des guides fermés à leurs extrémités libres.

4. Dispositif selon l'une quelconque des revendications précédentes, caractérisé en ce qu'il comprend un dispositif de jonction, situé entre les deux parties (10, 11) du guide circulaire principal, et muni de part et d'autres de la jonction :
- d'une partie corruguée (60, 61) ;
- d'une transition corruguée-lisse (62, 63) ;
- et d'une partie lisse (64, 65).

## Patentansprüche

1. Mikrowellen-Drehkopplungsvorrichtung mit einem Haupt-Rundhohlleiter, der aus zwei zueinander fluchtenden Teilen (10, 11) besteht, die relativ zueinander um ihre Symmetrieachse (Δ) drehbeweglich sind, wobei jedes der beiden Teile (10, 11) mit zwei senkrecht zueinander und senkrecht zur Wand des Hohlleiters gerichteten Anschlüssen (12, 13 und 22, 23) ausgestattet ist, und mit einem Hybrideingangskoppler (18), dessen beide Ausgänge (14, 15) über zwei Hohlleiter (16, 17) an die beiden Anschlüsse (12, 13) des ersten Teils (10) angekoppelt sind, dadurch gekennzeichnet, daß die Vorrichtung einen Hybridausgangskoppler aufweist, dessen zwei Eingänge (24, 25) über zwei Hohlleiter (27, 28) an die beiden Abschlüsse (22, 23) des zweiten Teils (11) des Haupthohlleiters angekoppelt sind, und daß die äußeren Enden der beiden Teile (10, 11) des Haupthohlleiters als cut-off Wellenleiter ausgebildet sind, um Kurzschlußebenen (21, 31) zu bilden,
- wobei die erste Kurzschlußebene (21) in einem ersten Abstand (d1) von den beiden Anschlüssen (12 und 13) des ersten Teils (10) angeordnet ist, derart, daß sich die gesamte Energie im Haupthohlleiter des ersten Teils (10) in Richtung auf das zweite Teil (11) fortpflanzt,
- während die zweite Kurzschlußebene (31) in einem zweiten Abstand (d2) von den beiden Anschlüssen (22 und 23) des zweiten Teils (11) angeordnet ist, derart, daß sich die gesamte von den Anschlüssen (12 und 13) des ersten Teils (10) kommende Energie in die Hohlleiter (27 und 28) fortpflanzt, die an das zweite Teil (11) angekoppelt sind.

2. Vorrichtung nach Anspruch 1, dadurch gekennzeichnet, daß Tiefpaßfilter (54, 55 und 56, 57) zwischen die Hybridkoppler und die Anschlüsse (12, 13 und 22, 23) zu den beiden Teilen (10, 11) des Haupthohlleiters, in Höhe dieser Anschlüsse, eingefügt sind und daß zwei cut-off Wellenleiter (35, 36) zu beiden Seiten des Haupthohlleiters angeordnet sind, wobei jeder dieser Wellenleiter (35, 36) mit zwei Anschlüssen (37, 38 und 50, 51) ausgestattet ist, die senkrecht zu ihm und senkrecht zueinander gerichtet sind, wobei ein Hybrideingangskoppler (39) zwei an die Anschlüsse (37, 38) des ersten dieser Hohlleiter (35) angekoppelte Ausgänge besitzt, während ein Hybridausgangskoppler (45) mit seinen Eingängen an die Anschlüsse (50, 51) des zweiten dieser'Hohlleiter (36) angekoppelt ist.

3. Vorrichtung nach Anspruch 2, dadurch gekennzeichnet, daß der erste (35) und der zweite (36) an den Haupthohlleiter angekoppelte Hohlleiter jeweils ein an seinem freien Ende geschlossener Hohlleiter ist.

4. Vorrichtung nach einem beliebigen der vorhergehenden Ansprüche, dadurch gekennzeichnet, daß sie ein Koppelglied aufweist, welches zwischen den beiden Teilen (10, 11) des Haupt-Rundhohlleiters angeordnet ist und an beiden Seiten der Koppelstelle
- einen gerippten Abschnitt (60, 61),
- einen Übergang (62, 63) vom gerippten zum glatten Abschnitt
- und eine glatten Abschnitt (64, 65) aufweist.

## Claims

1. A rotary microwave joint device, comprising a main circular waveguide constituted by two mutually aligned portions (10, 11) rotatable relative to one another about their axis of symmetry (Δ), each of these two portions (10, 11) being provided with two mutually orthogonal accesses (12, 13 and 22, 23) which are also orthogonal to the walls of the waveguide, and an inlet hybrid coupler (18) having its two outlets (14, 15) coupled to the two accesses (12, 13) of the first portion (10) via two waveguides (16, 17), characterized in that the device further includes an outlet hybrid coupler having its two inlets (24, 25) coupled to the two accesses (22, 23) of the second portion (11) of the main waveguide via two waveguides (27, 28), and in that the outer ends of the two portions (10, 11) of the main waveguide are cutoff waveguides which constitute short circuit planes (21, 31),
- the first short circuit plane (21) being situated at a first distance (d1) from the two accesses (12 and 13) of the first portion (10) such that the entire energy propagates along the main guide of the first portion (10) toward the second portion (11),
- the second short circuit plane (31) being situated at a second distance (d2) from the two accesses (22 and 23) of the second portion (11), such that the entire energy issuing from the accesses (12 and 13) of the first portion (10) propagates in the guides (27 and 28) that are coupled to the second portion (11).

2. A device according to claim 1, characterized in that lowpass filters (54, 55 and 56, 57) are interposed between the hybrid couplers and the accesses (12, 13 and 22, 23) to the two portions (10, 11) of the main waveguide, and level with said accesses, and that the two cutoff guides (35, 36) are disposed at opposite ends of the main waveguide, with each of said cutoff waveguides being provided with two accesses which are orthogonal thereto and which are orthogonal to each other, an inlet hybrid coupler (39) having two outlets coupled to the accesses (37, 38) of the first one of said cutoff waveguides (35) and an outlet hybrid coupler (45) having its inlets coupled to the accesses (50, 51) of the second of said cutoff waveguides (36).

3. A device according to claim 2, characterized in that the first (35) and second (36) cut-off waveguide coupled to the main waveguide are closed at their free ends.

4. A device according to any preceding claim, characterized in that it includes a junction member situated between the two portions (10, 11) of the main circular guide and provided, on either side of the junction, with
- a corrugated portion (60, 61),
- a corrugated/smooth transition (62, 63), and
- a smooth portion (64, 65).
